# FASCICULE DE BREVET EUROPEEN

(11) **EP 1 254 465 B1**
(45) Date de publication et mention de la délivrance du brevet: **14.04.2010**
(21) Numéro de dépôt: 01904051.8
(22) Date de dépôt: 05.02.2001
(51) Int. Cl.: H01F 38/14

(54) **DISPOSITIF POUR LE COUPLAGE, AVEC ISOLATION GALVANIQUE, DE TYPE "A COUPURE CERTAINE"**
UNTERBRECHUNGSSICHERUNGSVORRICHTUNG ZUR KOPPLUNG MIT GALVANISCHER TRENNUNG
COUPLING DEVICE WITH GALVANIC INSULATION ENSURING VISUALLY DISPLAYED SWITCHING OFF

(30) Priorité: 07.02.2000 FR 0001558
(43) Date de publication de la demande: 06.11.2002
(73) Titulaire: Edelcom, 75012 Paris (FR)
(72) Inventeur: Duranton, René, 03500 Contigny (FR)
(74) Mandataire: Potdevin, Emmanuel Eric
(86) Numéro de dépôt international: PCT/FR2001/000335
(87) Numéro de publication internationale: WO 2001/057891

(56) Documents cités:
- WO-A-94/28560
- FR-A- 2 765 735
- US-A- 5 325 046
- US-A- 5 770 936

## Description

La présente invention concerne un dispositif pour le couplage, avec isolation galvanique, de type "à coupure certaine" de deux circuits électriques.

Elle s'applique notamment, mais non exclusivement, à la réalisation de couplages pour la transmission par courants porteurs de signaux à fréquence élevée (moyenne ou haute fréquence), entre plusieurs réseaux de distribution de courant électrique éventuellement indépendants les uns des autres : Grâce à ces couplages, il devient possible d'organiser des échanges d'informations entre des modules d'émission et/ou réception connectés en des points quelconques de réseaux différents.

En particulier, l'invention pourra être utilisée dans un dispositif servant à effectuer la commande et la surveillance à distance des ampoules d'un réseau d'éclairage public, tel que celui qui est décrit dans le brevet FR No 95 05748 du 12 mai 1995 (= WO 9636202 A1) déposé au nom du Demandeur.

On sait que ce dispositif fait intervenir, à proximité de chacune des lampes à décharge équipant les candélabres, un moyen d'émission/réception par courant porteur de messages véhiculés par les lignes électriques d'alimentation de ces candélabres, ces messages provenant ou étant transmis à destination des moyens d'émission/réception associés à d'autres candélabres et/ou d'un poste central de contrôle et de commande.

Les moyens d'émission/réception associés à une lampe sont couplés, d'une part, à un dispositif de commande d'allumage et d'extinction de la lampe, en fonction de consignes émises par le poste central et, d'autre part, à un circuit de détection des défaillances de la lampe qui élabore s'il y a lieu, un signal de défaillances à destination du poste central.

Le réseau électrique destiné à assurer l'alimentation des candélabres fait habituellement intervenir au moins un poste électrique de transformation permettant de transformer le courant électrique haute tension qu'il reçoit en courant électrique triphasé basse tension destiné à alimenter un ensemble d'armoires de distribution électrique pour parties affectées à l'éclairage public. Chaque armoire de distribution pour l'éclairage reçoit en entrée le courant électrique triphasé et alimente une série de lignes électriques en basse tension monophasée. Chacune de ces lignes assure l'alimentation d'une pluralité de candélabres successifs équipés conformément au dispositif selon l'invention.

Lorsque ce réseau électrique est complexe et comprend plusieurs postes de transformation reliés chacun à une pluralité d'armoires électriques, les lignes électriques alimentées par des postes de transformation différents sont isolées les unes des autres vis-à-vis des courants haute fréquence et ne peuvent pas communiquer les unes avec les autres par courant porteur.

Pour pouvoir assurer une telle communication entre deux lignes alimentées par des postes de transformation différents, il est alors nécessaire de prévoir un dispositif de couplage apte à assurer une transmission des signaux haute fréquence entre ces deux lignes tout en garantissant une isolation parfaite pour les courants basse fréquence véhiculés par les deux lignes.

Or, il s'avère que compte tenu des niveaux de tensions véhiculées par ces lignes et des risques encourus par les opérateurs chargés de l'installation et de la maintenance de ces dispositifs de couplage (courts-circuits - électrocution - chocs électriques) il est souhaitable que les conducteurs-électriques de liaison connectés aux deux lignes soient séparés les uns des autres de manière à garantir une insolation suffisante, et à faciliter l'identification de ces conducteurs et donc à supprimer tout risqué de confusion entre ces derniers.

Toutefois, ces différents problèmes subsistent au voisinage des dispositifs de couplage vers lesquels convergent les conducteurs électriques de liaison.

Le document FR-A-2 765 735 concerne un dispositif de transfert d'énergie sans contact servant à l'alimentation en énergie électrique d'un appareil. Un petit élément de verre épais est situé au centre entre deux bobines. Ce petit élément centrale a uniquement pour fonction de laisser passer un signal optique infrarouge destiné au positionnement. L'élément qui sépare les deux bobines est une plaque à induction circulaire disposant d'un revêtement adapté à l'espace public et notamment antidérapant et discret.

L'invention a donc plus particulièrement pour but de supprimer ces inconvénients et de résoudre ces problèmes grâce à des dispositifs de couplage spécialement conçus pour respecter ces exigences de sécurité.

Elle propose donc à cet effet un dispositif de couplage électromagnétique comprenant deux circuits séparés pouvant constituer alternativement un circuit primaire et/ou un circuit secondaire, ces deux circuits étant séparés l'un de l'autre par une matière électriquement isolante au travers de laquelle s'effectue le couplage.

Selon l'invention, ce dispositif est caractérisé en ce que ladite matière isolante est optiquement transparente de manière à ce que l'on puisse constater visuellement la séparation entre les deux circuits.

Ainsi, ladite matière isolante pourra consister en du verre ou en une matière plastique transparente présentant deux faces parallèles opposées contre lesquelles sont disposés les deux circuits du dispositif de couplage.

Avantageusement, ce dispositif de couplage pourra être de type électromagnétique et comprendre deux enroulements (un par circuit) accordés à la fréquence des signaux haute ou moyenne fréquence à transmettre.

Chacun de ces enroulements pourra être inclus dans un circuit de filtrage passe haut ou passe bande, présentant une impédance minimum à la fréquence des susdits signaux et une impédance maximale à la fréquence du courant alternatif des lignes auxquelles ce circuit est connecté.

Des modes d'exécution de l'invention seront décrits ci-après, à titre d'exemples non limitatifs, avec référence aux dessins annexés dans lesquels :
La figure 1 est une représentation schématique de l'architecture d'un réseau de distribution d'électricité équipé d'un dispositif de commande et de surveillance d'un éclairage public ;
La figure 2 est un schéma électrique d'un dispositif de couplage ;
La figure 3 est une coupe axiale schématique d'un premier mode d'exécution du dispositif de couplage ;
La figure 4 est une vue en perspective de ce dispositif ;
La figure 5 est une coupe schématique d'un deuxième mode d'exécution du dispositif.

Tel que représenté sur la figure 1, le réseau comprend deux postes électriques indépendants 1, 2 permettant chacun de transformer l'électricité en haute tension qu'ils reçoivent, en un courant triphasé basse tension (220 V). Ces postes 1, 2 servent à alimenter deux ensembles d'armoires de distribution électrique 6₁, 6₂ - 6'₁, 6'₂ dont certaines (par exemple les armoires 6₁ et 6'₂) sont affectées à l'éclairage public.

L'armoire 6₁ reçoit en entrée le courant basse tension triphasée, et alimente un ensemble de lignes électriques 7 en basse tension monophasée. Chacune de ces lignes 7 comprend deux fils 15, 16 permettant d'alimenter une pluralité de lampes à décharge associées chacune à un dispositif de commande et de surveillance 10.

Ce dispositif 10 est conçu pour émettre et recevoir des informations par courant porteur, en modulation de phase, par exemple à une fréquence de 132 KHz, via les lignes 7 du réseau de distribution électrique, pour communiquer avec un poste central 3 connecté ici à l'une des lignes d'une autre armoire de distribution électrique 6'₂ qui alimente des lignes électriques 17 indépendantes des lignes 7. A cet effet, le poste central 3 est équipé d'un calculateur 5, connecté à la ligne 17, par l'intermédiaire d'un module d'interface 4.

Comme précédemment mentionné, l'invention a pour but de permettre notamment la communication entre le poste central 3 et les dispositifs de commande et de surveillance 10 associés aux lampes à décharge alimentées par les lignes 7 et 17 connectées aux armoires de distribution 6₁ et 6'₂. A cet effet, elle prévoit d'effectuer un couplage reliant les conducteurs 15, 16, de l'une des lignes 7 aux conducteurs de l'une des lignes 17 raccordés à l'armoire de distribution 2.

Ce couplage est assuré par un coupleur 18 représenté schématiquement sur la figure 1 par un quadripôle connecté par deux de ses bornes B₁, B₂ aux deux conducteurs 15, 16, et par ses deux autres bornes B₃, B₄ aux conducteurs 20, 21 de la ligne 17.

Dans exemple représenté sur les figures 2 à 4, ce coupleur fait intervenir deux bobines E₁, E₂ disposées en regard l'une de l'autre, chacune de ces bobines E₁, E₂ étant connectée aux deux conducteurs 15, 16 - 20, 21 de la ligne correspondante par l'intermédiaire de deux conducteurs de liaison et d'un circuit de filtrage comprenant un ensemble inductance L₁, L₂/condensateur en série C₁, C₂ et un condensateur en parallèle C'₁, C'₂. Ce circuit constitue, avec la bobine E₁, E₂, un filtre passe bande dont la bande passante est centrée sur la fréquence des signaux échangés entre le poste central et les dispositifs de commande et de surveillance des lampes 10 (par exemple 130 KHz).

Dans cet exemple, chacune des bobines E₁, E₂ est réalisée par enroulement d'un fil conducteur autour d'un noyau de ferrite N₁, N₂. Les deux bobines E₁, E₂ sont axées parallèlement l'une par rapport à l'autre et sont respectivement montées sur deux disques de circuit imprimé coaxiaux D₁, D₂ axés perpendiculairement aux bobines E₁, E₂. Chacun de ces circuits imprimés D₁, D₂ porte l'inductance et les deux condensateurs du circuit de filtrage.

Les deux disques de circuits imprimés D₁, D₂, munis de leurs composants, sont logés dans deux manchons tubulaires M₁, M₂ par exemple en chlorure de polyvinyle (PVC) disposés coaxialement l'un en regard de l'autre et séparés l'un de l'autre par une rondelle épaisse R réalisée en une matière transparente électriquement isolante.

La fixation de l'ensemble est assurée :
- d'une part, par collage des bords en regard des manchons M₁, M₂ sur les faces opposées de la rondelle R, et
- d'autre part, par des vis V₁, V₂ en matière électriquement isolante qui s'étendent axialement dans les manchons M₁, M₂ en passant par des orifices coaxiaux prévus dans la rondelle R et dans les circuits imprimés D₁, D₂ ; les têtes de ces vis V₁, V₂ viennent en appui sur la face extérieure de l'un des circuits imprimés D₂, tandis que des écrous vissés sur les extrémités filetées des vis viennent porter sur la face extérieure de l'autre circuit imprimé D₁, l'écartement entre les circuits imprimés et la rondelle R est imposé par des entretoises tubulaires ET par lesquelles passent les vis V₁, V₂.

Du côté opposé à la rondelle R, le volume délimité par le circuit imprimé D₁, D₂ et le manchon tubulaire M₁, M₂ permet le passage des fils de liaison FL₁, FL₂. Ce volume peut être comblé par une matière d'enrobage garantissant l'étanchéité de l'ensemble.

Une fois monté, le dispositif de couplage présente une forme cylindrique présentant deux portions opaques P₁, P₂ contenant chacune un circuit de couplage respectif. Ces deux portions P₁, P₂ sont séparées par une portion transparente P₃ de plus grand diamètre constituée par la rondelle R.

Ainsi, un opérateur pourra vérifier visuellement l'isolation entre les deux circuits de couplage. En séparant physiquement les conducteurs de liaison respectivement connectés aux deux extrémités des dispositifs de couplage, on écarte en outre toute possibilité d'erreur de câblage et on garantit une parfaite isolation entre ces conducteurs.

Dans l'exemple représenté sur la figure 5, les bobines comprennent chacune un enroulement E'₁, E'₂ réalisé autour du noyau central de pots de ferrite PF₁, PF₂ de section en forme de E.

Les deux pots de ferrite PF₁, PF₂ sont disposés coaxialement en regard l'un de l'autre du côté opposé à leurs fonds FD₁, FD₂, et sont séparés l'un de l'autre par un disque en matière transparente DT.

La fixation de l'ensemble est obtenu par collage des faces radiales des deux pots sur les deux faces parallèles opposées du disque.

Bien entendu, l'invention ne se limite pas à la commande et à la surveillance d'un éclairage public. Elle peut être utilisée dans de nombreux circuits à courant porteur, notamment entre les postes d'émission et/ou de réception et les lignes de distribution de courant électrique utilisées en tant que lignes de transmission.

## Revendications

1. Dispositif pour le couplage, avec isolation galvanique, de type "à coupure certaine" de deux réseaux de distribution de courant électrique éventuellement indépendants les uns des autres servant à la fois au transport de courant continu ou basse fréquence et à la transmission de signaux à moyenne ou à haute fréquence, ce dispositif comprenant deux circuits de couplage primaire et/ou secondaire, séparés l'un de l'autre par une matière solide électriquement isolante au travers de laquelle s'effectue le couplage,
**caractérisé en ce que** ladite matière isolante (R) est optiquement transparente de manière à ce que l'on puisse constater visuellement la séparation physique des deux circuits (E₁, E₂).

2. Dispositif selon la revendication 1,
**caractérisé en ce que** ladite matière isolante (R) consiste en du verre ou en une matière plastique transparente présentant deux faces opposées contre lesquelles sont disposés les deux circuits (E₁, E₂) du dispositif de couplage.

3. Dispositif selon l'une des revendications 1 et 2,
**caractérisé en ce qu'**il est de type électromagnétique, et **en ce que** chacun des circuits de couplage comprend une bobine (E₁, E₂) accordée à la fréquence des signaux à transmettre.

4. Dispositif selon la revendication 3,
**caractérisé en ce que** chacune des susdites bobines (E₁, E₂) est incluse dans un circuit de filtrage passe haut ou passe bande (L₁, L₂, C₁, C₂, C'₁, C'₂) qui présente une impédance minimum à la fréquence des susdits signaux.

5. Dispositif selon la revendication 3,
**caractérisé en ce que** chacune des bobines (E₁, E₂) est réalisée par enroulement d'un fil conducteur autour d'un noyau de ferrite (N₁, N₂).

6. Dispositif selon la revendication 5,
**caractérisé en ce que** les deux bobines (E₁, E₂) sont axées parallèlement l'une par rapport à l'autre et sont respectivement montées sur deux disques de circuit imprimé coaxiaux (D₁, D₂) axés perpendiculairement aux bobines (E₁, E₂), ces disques portant chacun les composants du circuit de filtrage.

7. Dispositif selon la revendication 6,
**caractérisé en ce que** les deux disques de circuit imprimé (D₁, D₂) sont logés dans deux manchons tubulaires (M₁, M₂) disposés coaxialement, l'un en regard de l'autre et séparés l'un de l'autre par une rondelle (R) réalisée en une matière transparente électriquement isolante.

8. Dispositif selon la revendication 7,
**caractérisé en ce que** les bords en regard des manchons (M₁, M₂) sont collés sur les faces opposées de la rondelle, tandis que les disques de circuit imprimé sont solidarisés l'un à l'autre grâce à des vis (V₁, V₂) en matière isolante passant par des orifices coaxiaux prévus dans la rondelle (R) et dans lesdits circuits imprimés (D₁, D₂).

9. Dispositif selon la revendication 8,
**caractérisé en ce que** l'écartement entre les circuits imprimés (D₁, D₂) et la rondelle (R) est imposé par des entretoises tubulaires (ET) par lesquelles passent les vis (V₁, V₂).

10. Dispositif selon la revendication 3,
**caractérisé en ce que** les bobines comprennent chacune un enroulement (E'₁, E'₂) réalisé autour du noyau central de pots de ferrite (PF₁, PF₂), de section en forme de E.

11. Dispositif selon la revendication 10,
**caractérisé en ce que** lesdits pots (PF₁, PF₂) sont disposés coaxialement en regard l'un de l'autre du côté opposé à leurs fonds (FD₁, FD₂) et sont séparés l'un de l'autre par un disque en matière transparente (DT).

## Claims

1. "Safe-cutting" type device for coupling with galvanic insulation two electric current distribution circuits, possibly independent of each other, used both for carrying low voltage or d.c. current and transmitting high or medium frequency signals, said device comprising two primary and/or secondary circuits separated from each other by an electrically non-conducting solid material through which coupling is carried out, **characterised in that** said non-conducting material (R) is optically transparent so that it is possible to visually observe the physical separation of the two circuits (E₁ , E₂).

2. Device according to claim 1,
**characterised in that** said non-conducting material (R) consists of glass or a transparent material having two opposing faces against which the two circuits (E, E) of the coupling device are placed.

3. Device according to claim 1 or 2,
**characterised in that** it is of the electromagnetic type and **in that** each coupling circuit comprises a coil (E₁, E₂) tuned to the frequency of the signals to be transmitted.

4. Device according to claim 3,
**characterised in that** each of said coils (E₁, E₂) is included in a high-pass or bandpass filtering circuit (L₁, L₂, C₁, C₂, C'₁, C'₂) which has a minimum impedance at the frequency of said signals.

5. Device according to claim 3,
**characterised in that** each of the coils (E₁, E₂) is embodied by winding a conducting wire around a ferrite coil (N₁, N₂).

6. Device according to claim 5,
**characterised in that** the two coils (E₁, E₂) are centered parallel to each other and are respectively mounted on two coaxial printed circuits (D₁, D₂) centered perpendicular to the coils (E₁, E₂), said disks each bearing the components of the filtering circuit.

7. Device according to claim 6,
**characterised in that** the two printed circuit disks (D₁, D₂) are housed in two tubular sleeves (M₁, M₂) placed coaxially opposite each other and separated from each other by a washer (R) made of an electrically non-conducting transparent material.

8. Device according to claim 7,
**characterised in that** the edges opposite the sleeves (M₁, M₂) are glued on the opposing faces of the washer, whereas the printed circuit disks are joined to each other by means of screws (V₁, V₂) made of a non-conducting material and passing through coaxial orifices provided in the washer (R) and in said printed circuits (D₁, D₂).

9. Device according to claim 8,
**characterised in that** the spacing between the printed circuits (D₁, D₂) and the washer (R) is imposed by tubular braces (ET) through which the screws (V₁, V₂) pass.

10. Device according to claim 3,
**characterised in that** each coil comprises a winding (E'₁, E'₂) embodied around the central core of ferrite pots (PF₁, PF₂), with an E-shaped section.

11. Device according to claim 10,
**characterised in that** said ferrite pots (PF₁, PF₂) are placed coaxially opposite one another on the side opposite their bottoms (FD₁, FD₂) and are separated form one another by a disk (DT) made of a transparent material.

## Patentansprüche

1. Vorrichtung zur Kopplung, mit galvanischer Isolation, vom Typ "mit zuverlässiger Unterbrechung" zweier, gegebenenfalls voneinander unabhängiger Netze zur Verteilung elektrischen Stroms, die gleichzeitig dem Transport von Gleich- oder niederfrequentem Strom und der Übertragung von Signalen mit mittlerer oder hoher Frequenz dienen, wobei diese Vorrichtung zwei Kopplungsschaltungen, primär und/oder sekundär, umfasst, die voneinander durch einen elektrisch isolierenden Feststoff getrennt sind, durch den hindurch die Kopplung erfolgt,
**dadurch gekennzeichnet, dass** der Isolierstoff (R) optisch transparent ist, so dass die physikalische Trennung der beiden Schaltungen (E₁, E₂) visuell festgestellt werden kann.

2. Vorrichtung nach Anspruch 1,
**dadurch gekennzeichnet, dass** der Isolierstoff (R) aus Glas oder einem transparenten Kunststoff besteht, das bzw. der zwei gegenüberliegende Flächen aufweist, an denen die beiden Schaltungen (E₁, E₂) der Kopplungsvorrichtung angeordnet sind.

3. Vorrichtung nach einem der Ansprüche 1 und 2,
**dadurch gekennzeichnet, dass** diese elektromagnetischen Typs ist, und dass jede der Kopplungsschaltungen eine Spule (E₁, E₂) umfasst, die auf die Frequenz der zu übertragenden Signale abgestimmt ist.

4. Vorrichtung nach Anspruch 3,
**dadurch gekennzeichnet, dass** jede der obengenannten Spulen (E₁, E₂) in eine Hochpass- oder Bandpass-Filterschaltung (L₁, L₂, C₁, C₂, C'₁, C'₂) einbezogen ist, die eine minimale Impedanz bei der Frequenz der obengenannten Signale aufweist.

5. Vorrichtung nach Anspruch 3,
**dadurch gekennzeichnet, dass** jede der Spulen (E₁, E₂) durch Wicklung eines Leiterdrahts um einen Ferritkern (N₁, N₂) ausgeführt ist.

6. Vorrichtung nach Anspruch 5,
**dadurch gekennzeichnet, dass** die beiden Spulen (E₁, E₂) parallel zueinander ausgerichtet sind und jeweils auf zwei koaxialen Scheiben (D₁, D₂) mit gedruckter Schaltung angebracht sind, die perpendikular zu den Spulen (E₁, E₂) ausgerichtet sind, wobei diese Scheiben jeweils die Bauteile der Filterschaltung tragen.

7. Vorrichtung nach Anspruch 6,
**dadurch gekennzeichnet, dass** die beiden Scheiben (D₁, D₂) mit gedruckter Schaltung in zwei röhrenförmigen Hülsen (M₁, M₂) untergebracht sind, die koaxial angeordnet sind, die eine gegenüber der anderen, und die durch eine Distanzscheibe (R) voneinander getrennt sind, die aus einem elektrisch isolierenden transparenten Material hergestellt ist.

8. Vorrichtung nach Anspruch 7,
**dadurch gekennzeichnet, dass** die gegenüberliegenden Kanten der Hülsen (M₁, M₂) auf die entgegengesetzten Flächen der Distanzscheibe geklebt sind, wohingegen die Scheiben mit gedruckter Schaltung miteinander verbunden sind mittels Schrauben (V₁, V₂) aus Isolierstoff, die durch koaxiale Öffnungen verlaufen, die in der Distanzscheibe (R) und in den gedruckten Schaltungen (D₁, D₂) vorgesehen sind.

9. Vorrichtung nach Anspruch 8,
**dadurch gekennzeichnet, dass** der Abstand zwischen den gedruckten Schaltungen (D₁, D₂) und der Distanzscheibe (R) bestimmt wird durch röhrenförmige Abstandhalter (ET), durch welche die Schrauben (V₁, V₂) verlaufen.

10. Vorrichtung nach Anspruch 3,
**dadurch gekennzeichnet, dass** die Spulen jeweils eine Wicklung (E'₁, E'₂) umfassen, die um den mittleren Kern von Ferritschalen (PF₁, PF₂), E-förmig im Schnitt, ausgeführt ist.

11. Vorrichtung nach Anspruch 10,
**dadurch gekennzeichnet, dass** die Schalen (PF₁, PF₂) einander gegenüber koaxial angeordnet sind auf der ihren Böden (FD₁, FD₂) gegenüberliegenden Seite und durch eine Scheibe (DT) aus transparentem Material voneinander getrennt sind.
